# EUROPÄISCHE PATENTSCHRIFT

(11) **EP 2 252 459 B1**
(45) Veröffentlichungstag und Bekanntmachung des Hinweises auf die Patenterteilung: **17.04.2013**
(21) Anmeldenummer: 09712341.8
(22) Anmeldetag: 18.02.2009
(51) Int. Cl.: B41F 19/06, B44C 1/17, B41M 3/14

(54) **VERFAHREN ZUR INDIVIDUELLEN HEISSPRÄGEFOLIENAPPLIKATION UND DAMIT HERGESTELLTE SICHERHEITSDOKUMENTE**
METHOD FOR THE INDIVIDUAL APPLICATION OF HOT EMBOSSING FILM AND SECURITY DOCUMENTS PRODUCED THEREWITH
PROCÉDÉ D'APPLICATION INDIVIDUELLE D'UN FILM POUR ESTAMPAGE À CHAUD ET DOCUMENTS DE SÉCURITÉ FABRIQUÉS PAR CE PROCÉDÉ

(30) Priorität: 18.02.2008 DE 102008009699
(43) Veröffentlichungstag der Anmeldung: 24.11.2010
(73) Patentinhaber: Hologram Industries Research GmbH, 85652 Pliening-Ottersberg (DE)
(72) Erfinder: MENZ, Irina, 85630 Grasbrunn (DE)
(74) Vertreter: Farago, Peter Andreas
(86) Internationale Anmeldenummer: PCT/DE2009/000219
(87) Internationale Veröffentlichungsnummer: WO 2009/103274

(56) Entgegenhaltungen:
- EP-A- 0 433 575
- EP-B- 0 341 047
- WO-A-2004/041546
- WO-A-2006/084686
- DE-A1- 19 802 585

## Beschreibung

Die Erfindung betrifft ein Verfahren zur individuellen Heißprägefolienapplikation gemäß dem Oberbegriff des Anspruchs 1 sowie damit hergestellte Sicherheitsdokumente gemäß Anspruch 10. EP0433575 und EP0341047 offenbaren ein Verfahren und ein Sichsheitsdokument aus diesem Technischen Gebiet.

Holografische Heißprägefolienapplikationen auf Kreditkarten und Personaldokumenten haben sich zur Erhöhung des Fälschungs- und Kopierschutzes seit langem bewährt. In der Regel bestehen diese Heißprägefolien aus einer Trägerfolie, einer Ablöseschicht, einer Thermoplastschicht, in der Reliefstrukturen geprägt sind, einer Reflexionsschicht und einer hitzeaktivierbaren Klebstoffschicht. Mittels Heißprägestempel werden beim Applikationsprozess nur die, der Umrissform des Heißprägestempels entsprechenden Folienteile mit hitzeaktiviertem Klebstoff auf das Substrat übertragen. Die anderen Folienteile verbleiben an der Trägerfolie und werden mit dieser vom Substrat abgezogen. Die Heißprägefolie kann beispielsweise auch vollflächig auf die Kreditkarte appliziert werden, wenn der Heißprägestempel die Form einer Kreditkarte hat (DE 100 13 410 A1).

Die Herstellung der holografischen Strukturen der Heißprägefolie erfolgt mittels einer holografischen Prägematritze durch replikatives Einprägen in die Thermoplastschicht. Auf diese Weise wird eine Heißprägefolie mit sich wiederholenden holografischen Motiven, sogenannten Standardmotiven, erhalten.

Zur Erhöhung des Fälschungsschutzes von Personaldokumenten wird in zunehmendem Maße gefordert, individuelle Personaldaten auch in den applizierten holografischen optischen Elementen zu haben, die visuell mit den gedruckten Personaldaten bei der Echtheitsprüfung des Dokumentes verglichen werden können. Es ist bekannt (EP 0 896 260 A2), dass Volumenhologrammfilmoverlays mit holographischen Passfoto für den Dokumentenschutz eingesetzt werden. Die Herstellungs- und Materialkosten für Volumenhologramme sind im Vergleich zur Heißprägefolie mit holografischen Reliefstrukturen jedoch um ein Vielfaches höher.

Die Herstellung individueller Informationen von in Folie geprägten holografischen Reliefstrukturen verlangt zusätzliche Schritte. In der EP 0420261 B1 werden verschiedene Verfahren dazu aufgezeigt. So können individuelle Veränderungen des Heißprägefolienaufbaus durchgeführt werden, beispielsweise Bedruckung der Reflexionsschicht mit individuellen Daten mit nachfolgender Klebstoffbeschichtung, Demetallisierung oder Veränderung der Reflexionseigenschaften von Teilbereichen der Reflexionsschicht, individuelle Lasergravur der geprägten Thermolackschicht oder partielle Klebstoffbeschichtung in Form individueller Daten. Diese Zusatzschritte erhöhen den Produktionsaufwand erheblich und die auf diese Weise personaldatentragende Hologrammfolie benötigt zusätzlichen Sicherheitsaufwand bei der Zwischenlagerung bis zur Applikation auf das Dokument. Darüber hinaus können sich Materialalterungen und mechanische Beschädigungen insbesondere im Bereich der in Form individueller Personaldaten aufgebrachten Klebstoffschicht gravierend auf die spätere Applikationsqualität auswirken.

In der WO 2006-048563 wird die Verwendung einer sogenannten Ablösefolie vorgeschlagen, die die Transferierbarkeit bestimmter Folienbereiche einer klebstoffbeschichteten Heißprägefolie deaktiviert. Diese Ablösefolie wird beispielsweise auf die Heißprägefolie laminiert, ein geheizter Stempel wird auf den Folienstapel gepresst, nur an dieser Stelle der Klebstoff aktiviert, sodass beim nachfolgenden Abziehen der Ablösefolie die Dekorschicht in der Umrissform des Stempels von der Trägerfolie der Heißprägefolie getrennt wird und auf der Ablösefolie verbleibt. Nun erfolgt die Heißlamination der auf diese Weise veränderten Heißprägefolie auf das Dokument. Das Abziehen der Ablösefolie kann also unmittelbar vor der Applikation der Heißprägefolie auf das Dokument stattfinden und somit wäre einer Beschädigung der Folienoberfläche bei Zwischenlagerung vorgebeugt. Allerdings können mit diesem Verfahren filigrane Konturen wie beispielsweise Passfotos nicht auf das Dokument appliziert werden, da sich infolge der Trennung dieser beiden Folien voneinander bekannter weise Folienstaub bildet, der sich auf den thermisch aktivierbaren Klebstoff absetzen kann und somit die nachfolgende Verklebung mit der Dokumentenoberfläche beeinträchtigt.

Es ist bekannt (DE 35 11 146 A1), dass Heißprägefolie auf Substrate partiell appliziert werden kann, wenn vorher nur bestimmte Substratbereiche mit hitzeaktivierbaren Klebstoff beschichtet werden. Die Heißprägefolie selbst hat keine Klebstoffbeschichtung und die Applikation findet nur dort statt, wo sich der Klebstoff auf dem Substrat befindet. Wird beispielsweise Klebstoff als ein Streifen auf ein Wertpapier aufgebracht, kann aus einer Heißprägefolie ein Streifen auf das Wertpapier appliziert werden (DE 102 22 433 A1). Als Klebstoff können auch Druckfarben verwendet werden, die bei höherer Temperatur klebrig werden. Damit erschließen sich Möglichkeiten für eine individuelle Folienapplikation, ohne dass aufwendige Prägestempelumrüstungen notwendig sind. So können Schriftzüge mit wechselndem Informationsgehalt, Nummerierungen etc., schnell und kostengünstig aus der Heißprägefolie auf Substratoberflächen appliziert werden. Es ist bisher nicht gelungen, hochkomplizierte Motive, wie beispielsweise Passfotos, individuell aus diffraktiver Heißprägefolie direkt auf das Dokument zu applizieren. Insbesondere für die Folienapplikation von Passfotos wird eine sehr hohe Applikationsqualität verlangt, um eine gute Wiedererkennbarkeit zu gewährleisten.

Zwar wird in der EP 0 420 261 B1 beschrieben, dass individuell auch Passfotos durch Teildemetallisierung der metallisierten Prägeschicht in Form der Personaldaten nachträglich in die diffraktive Heißprägefolie eingebracht werden können, bevor sie auf die dazugehörigen Dokumente appliziert wird. Neben der kostenaufwendigen Demetallisierung ist nachteilig, dass eine aufwendige Datenlogistik notwendig ist, um eine richtige Zuordnung von Dokument und individueller Heißprägefolie zu erhalten.

In der DE 19927175 A1 wird beschrieben, dass die Applikationsqualität einer mittels eines Heißprägestempels unter hohem Druck applizierten Heißprägefolie verbessert werden kann, wenn nachträglich ein Klebeband über die Substratoberfläche gerollt wird, welches nicht verklebte Folienreste von der Substratoberfläche, hier Holz oder Leder, beseitigt. Allerdings wird bei diesem Verfahren die Heißprägefolie tief in das Substrat geprägt und befindet sich somit nicht mehr auf der Oberfläche des Substrates, sodass das Klebeband nicht die applizierte Folie berührt und nicht die Gefahr besteht, das diese wieder vom Substrat abgerissen wird.

Aufgabe der Erfindung ist es somit, ein Verfahren o. g. Gattung anzugeben, welches in einfacher, kostengünstiger und sicherer Weise eine höhere Applikationsqualität der holographischen Heißprägefolien auf mit Personaldaten bedruckte Personaldokumente und somit eine höhere Qualität des Gesamtprodukts erlaubt, sowie ein Sicherheitsdokument hoher Qualität anzugeben, hergestellt durch dieses Verfahren.

Diese Aufgabe wird durch ein Verfahren mit den Merkmalen des Anspruchs 1 sowie durch ein Sicherheitsdokument gemäß Anspruch 10 gelöst. Vorteilhafte Ausgestaltungen sind in den entsprechend rückbezogenen Unteransprüchen gekennzeichnet.

Nachfolgend wird die Erfindung anhand von Ausführungsbeispielen unter Bezug auf die Zeichnung näher beschrieben. Es zeigen:
- Fig. 1:: den schematischen Aufbau einer Einrichtung zum Durchführen des Verfahrens in erster Ausführung mit Schwarz-Weiß-Druck, und
- Fig. 2:: den schematischen Aufbau einer Einrichtung zum Durchführen des Verfahrens in zweiter Ausführung mit Farbdruck.

Wie aus der Fig. 1 zu entnehmen ist, wird zunächst auf ein Dokument 1, beispielsweise eine Plastikkarte oder Papierseite eines Reisepasses, auf dem sich bereits alle gedruckten Personaldaten befinden können, ein weiteres Passfoto 2 neben den bereits vorhandenen Informationen einfarbig, mit einer Auflösung von mindestens 200 DPI, mit dem Thermotransferdruckverfahren als Inversbild gedruckt. Dann wird eine holografische nichtklebende Heißprägefolie 3 ohne Klebstoffbeschichtung, bestehend aus einer Trägerfolie 4, einer Ablöseschicht 5, der holografisch geprägten Thermoschicht mit aufgedampfter Reflexionsschicht, hier genannt Dekorschicht 6, mit einem Rollenheißlaminationsgerät bei einer Temperatur von 110 - 150°C mit der Reflexionsschichtseite auf das bedruckte Dokument 1 laminiert und der Träger 4 der Heißprägefolie abgezogen. Die Dekorschicht 6 der Heißprägefolie 3 verbleibt als zusammenhängende Schicht dort, wo sich das gedruckte Passfoto 2 befindet. Das Gesicht kann nicht erkannt werden, da sich auch zwischen den gedruckten Pixeln im Gesichtsbereich Folienreste 7 befinden. Sowohl die Optimierungen der Applikationstemperatur als auch die Verwendung von Folien mit unterschiedlichem Ablöseverhalten führten zu keiner ausreichenden Verbesserung der folienapplizierten Detailqualität. So wurden Folien mit niedrigerem Wax-Anteil in der Ablöseschicht 5 zwischen Trägerfolie und Prägeschicht getestet, die Trennkräfte von >12 N zur Applikation benötigen, mit dem Ergebnis, dass die gedruckte Farbe die Dekorschicht 6 nicht ausreichend bindet und somit der Folientransfer auf die bedruckten Oberflächenbereiche nicht stattfinden konnte.

Folien mit hohem Anteil an Wax-Release in der Ablöseschicht können bereits bei niedrigeren Temperaturen und mit geringerer Abzugskraft < 10 N/cm, appliziert werden. Es wird aber auch mit diesem Folientyp keine detailgetreue Applikation innerhalb des Passbildes erreicht. Bei diesem Folientyp verbleibt die metallische Dekorschicht 6 innerhalb des Passbildbereiches als eine zusammenhängende unstrukturierte Fläche.

Da auch die Klebeeigenschaft der Druckfarben einen großen Einfluss auf die Applikationsqualität der Heißprägefolien hat, wurden die verwendeten Druckfarben und Toner variiert. Geeignete Farben mussten zum Druck auf das Dokument gefunden werden, die während der Heißprägefolienapplikation bei Temperaturen zwischen 110° und 150°C nach erfolgtem Druckvorgang eine genügend hohe Klebkraft entwickeln, aber trotzdem formstabil auf der Dokumentenoberfläche bleiben. Toner 8, bevorzugterweise solche, die mit dem Laserdruck- oder Lasertransferdruckverfahren auf das Dokument gedruckt wurden, zeigten die besten Heißfolienapplikationsergebnisse. Beispielsweise konnten Schriften und Nummern mit Schriftgrößen > 2 mm gut appliziert werden. Aber auch mit diesen war es nicht möglich, eine akzeptable Folienapplikation als Passbild zu erhalten.

Dieses Applikationsqualitätsproblem ist erfindungsgemäß dadurch gelöst worden, dass nach der Heißlamination der Folie 3 und dem Abziehen der Trägerschicht 4 ein weiterer Verfahrensschritt eingeführt wird, indem eine Haftfolie 9 mit Klebekräften < 10 N/cm, bevorzugterweise < 5 N/cm, über das Photo gewalzt wird und dabei all jene Folienreste 7 von der Dokumentenoberfläche entfernt werden, unter denen sich keine gedruckten Tonerpixel befinden (Fig. 1). Auf diese Weise erhält man eine absolut saubere Folienapplikation 3', die das Passbild in sehr guter Qualität wiedergibt. Bei Verwendung von Haftfolien mit größerer Klebekraft hingegen werden die auf den Tonerpixeln haftenden Folienteile wieder fortgerissen. Insbesondere vorteilhaft ist es, das inverse Passbild mit transparenten Tonern zu drucken sowie transparente diffraktive Heißprägefolie mit einer hochbrechenden transparenten Beschichtung, z. B. Titanoxid, anstelle der üblichen metallischen Beschichtung zu verwenden. Auf diese Weise werden keine anderen Dokumentendaten verdeckt.

Zur Erhöhung der Nachstellbarkeit wird vorgeschlagen, zunächst eine rechteckige Fläche in der Größe des Passbildes zu drucken, auf die eine Heißprägefolie mit einem diffraktiven, bevorzugterweise ein "zero order" Gitter appliziert wird, dann das Photo zu drucken und eine weitere diffraktive Folie mit anderer Gitterfrequenz oder anderem Rekonstruktionswinkel zu applizieren. Als Resultat erhält man ein appliziertes diffraktives Passfoto, bei dem alle Bereiche diffraktiv sind, was eine unerlaubte Nachstellung, beispielsweise durch Drucken eines Photos auf eine applizierte diffraktive Fläche, unmöglich macht.

Zur weiteren Erhöhung der Fälschungssicherheit kann das homogene diffraktive Gitter der Heißprägefolie zusätzliche schwer nachzumachende Sicherheitsmerkmale enthalten, wie versteckte laserlichtverifizierbare oder lentikulare Informationen, geblazte Gitter und andere maschinenlesbare Informationen.

Das homogene diffraktive Gitter der Heißprägefolie 3 kann, wie bereits erwähnt, auch ein diffraktives "Zero Order"-Gitter sein, welches nicht den für Oberflächenhologrammgitter typischen Regenbogeneffekt sondern einen definierten Farbwechsel bei Änderung des Betrachtungswinkels, ähnlich der optisch variablen Tinten (OVI), aufweist. Diffraktive "Zero Order" Gitter sind erheblich schwieriger nachzustellen als übliche diffraktive Gitter mit Regenbogeneffekt und erhöhen weiter die Fälschungssicherheit, wenn sie in Teilbereichen des diffraktiven Passfoto vorhanden sind.

Nach erfolgter Dokumentenapplikation wird die Dokumentenoberfläche mit einer kratzfesten Schutzschicht zur Erhöhung der Haltbarkeit versiegelt.

Verglichen mit dem individualisierten Volumenhologrammfilmoverlay-Verfahren stellt das erfindungsgemäße Verfahren eine kostengünstige und in seiner qualitativen Passbildwiedergabe ebenbürtige Alternative dar. Da die Herstellung der individuellen diffraktiven Daten direkt auf dem Dokument stattfindet, ist ein aufwendiger Datenabgleich von Dokument und vor Applikation individualisierter Heißprägefolie nicht notwendig.

### Bezugszeichenliste

- **1.**: (Personal-) Dokument (Substrat)
- **2.** 2, 2a, 2b, 2c: Passfoto
- **3.** 3, 3b, 3c: Heißprägefolie ohne Klebstoffbeschichtung
- **4.**: Trägerfolie
- **5.**: Ablöseschicht
- **6.** 6, 6a, 6b, 6c: Dekorschicht
- **7.**: Folienreste
- **8.**: Toner
- **9.**: Haftfolie

## Patentansprüche

1. Verfahren zur individuellen Heißprägefolienapplikation, bei dem
- auf ein Substrat (1) ein Klebstoff in Form von Symbolen, Mustern, Nummern etc. aufgedruckt wird,
- dann eine Heißprägefolie (3), bestehend aus Trägerfolie (4), Ablöseschicht (5) und Dekorschicht (6), heiß auf das bedruckte Substrat laminiert wird und dann die Trägerfolie wieder abgezogen wird,
**dadurch gekennzeichnet, dass**
- das Substrat ein Personaldokument (1) ist, auf das Personendaten, insbesondere ein Passbild (2) in invertierter Form mit digitaldrucktechnischen Druckverfahren aufgedruckt werden, wobei das Druckmedium ein Toner (8) oder ein Farbstoff ist, der bei Laminiertemperaturen Klebstoffeigenschaften entwickelt,
- danach eine diffraktive Heißprägefolie (3) ohne Klebstoffbeschichtung auf das bedruckte Personaldokument (1) heiß auflaminiert und die Trägerfolie (4) wieder abgezogen wird,
- und schließlich eine Haftfolie (9) mit einer Klebekraft <10 N/cm zum Entfernen von nicht haftenden Folienresten (7) über die Substratoberfläche gerollt wird.

2. Verfahren nach Anspruch 1, **dadurch gekennzeichnet,**
**dass** der Toner (8) oder Farbstoff im Temperaturbereich von 110 - 150°C Klebstoffeigenschaften entwickelt.

3. Verfahren nach Anspruch 1, **dadurch gekennzeichnet,**
**dass** die Personaldaten und das Passbild (2) im Thermotransfer- oder Laserdruckverfahren mit einfarbigem oder transparentem Toner (8) mit einer Auflösung von >/=200 dpi auf das Dokument (1) gedruckt wird.

4. Verfahren nach Anspruch 1, **dadurch gekennzeichnet,**
**dass** die Dekorschicht (6) der diffraktiven Heißprägefolie metallisiert oder mit einem hochbrechenden transparenten Dielektrikum beschichtet ist.

5. Verfahren nach Anspruch 1, **dadurch gekennzeichnet,**
**dass** die Ablöseschicht (5) der Heißprägefolie (3) eine Trennkraft von < 12 N hat.

6. Verfahren nach Anspruch 1, **dadurch gekennzeichnet,**
**dass** eine diffraktive Heißprägefolie (3) verwendet wird, die in der Dekorschicht (6) in mindestens einem Teilbereich ein homogenes Gitter aufweist.

7. Verfahren nach Anspruch 6, **dadurch gekennzeichnet,**
**dass** sich zusätzliche holografische versteckte, maschinell auslesbare Informationen innerhalb des homogenen diffraktiven Gitters befinden.

8. Verfahren nach Anspruch 1, **dadurch gekennzeichnet,**
**dass** sich nach dem ersten Druck-/Applikations- und Haftfolienrollprozess weitere Druck- und Applikations- und Haftfolienrollvorgänge unter Verwendung weiterer Druckdatensätze und weiterer Heißprägefolien mit differenzierten holografischen Gittern anschließen können.

9. Verfahren nach Anspruch 10, **dadurch gekennzeichnet,**
**dass** mindestens ein Teilbereich einer der verwendeten diffraktiven Heißprägefolien (3) ein "Zero Order" Gitter aufweist.

10. Personaldokument mit diffraktivem in invertierter Form digital aufgebrachtem Passbild (2), wobei das direkt auf das Dokument (3) aufgebrachte Druckmedium bei Laminiertemperatur Klebstoffeigenschaften entwickelt das in einem Teilbereich einen Regenbogenfarbeffekt und in einem zweiten Teilbereich einen definierten Farbwechseleffekt aufweist, hergestellt nach den Ansprüchen 1 - 9.

11. Sicherheitsdokument nach Anspruch 10, **dadurch gekennzeichnet, dass** das Passbild (2) ein diffraktives, unter einem bestimmten Betrachtungswinkel echtfarbiges Passbild ist.

## Claims

1. Method for the individual application of hot embossing film, wherein
- an adhesive is printed on a substrate (1) in the form of symbols, patterns, numbers etc.,
- then a hot embossing film (3), consisting of a backing film (4), peel-off layer (5) and decorative layer (6), is hot-laminated on the printed substrate and then the backing film is removed,
**characterized in that**
- the substrate is a personal document (1), on which personal data, in particular a passport photograph (2), are printed in inverted form using digital printing methods, the printing medium being a toner (8) or a dye that develops adhesive characteristics at laminating temperatures,
- subsequently, a diffractive hot embossing film (3) without adhesive coating is hot-laminated on the printed personal document (1) and the backing film (4) is removed,
- and finally, an adhesive film (9) with an adhesive power <10 N/cm is rolled over the substrate surface to remove any residues (7) of non-bonded film.

2. Method according to Claim 1, **characterized in that** the toner (8) or dye develops adhesive characteristics in the temperature range from 110-150°C.

3. Method according to Claim 1, **characterized in that** the personal data and the passport photograph (2) are printed on the document (1) with the thermal transfer or laser printing method with monochrome or transparent toner (8) with a resolution of ≥ 2200 dpi.

4. Method according to Claim 1, **characterized in that** the decorative layer (6) of the diffractive hot embossing film is metallized or coated with a highly refractive transparent
dielectric.

5. Method according to Claim 1, **characterized in that** the peel-off layer (5) of the hot embossing film (3) has a separation power of <12 N.

6. Method according to Claim 1, **characterized in that** a diffractive hot embossing film (3) is used which, in its decorative layer (6), has a homogeneous grid at least in a partial area.

7. Method according to Claim 6, **characterized in that** there is additional holographic, concealed machine-readable information within the homogeneous diffractive grid.

8. Method according to Claim 1, **characterized in that** the first printing/application and adhesive film rolling process may be followed by other printing and application and adhesive film rolling processes which use additional printing data sets and additional hot embossing films with differentiated holographic grids.

9. Method according to Claim 10, **characterized in that** at least one partial area of the employed diffractive hot embossing films (3) has a "zero oder" grid.

10. Personal document with diffractive passport photograph (2) applied digitally in inverted form, with the printing medium applied directly on the document (3) developing adhesive characteristics at laminating temperature, which has a rainbow color effect in a partial area and a defined color-change effect in a second partial area, produced according to Claims 1-9.

11. Security document according to Claim 10, **characterized in that** the passport photograph (2) is a diffractive passport photograph in true color at a specific viewing angle.

## Revendications

1. Procédé d'application individuelle de films estampés à chaud, lors duquel
- on imprime sur un substrat (1) une colle sous forme de symboles, de motifs, de numéros, etc.,
- on lamine ensuite à chaud un film estampé à chaud (3) constitué d'un film support (4), d'une couche pelliculable (5) et d'une couche décorative (6) sur le substrat imprimé et on retire par la suite le film support, **caractérisé en ce que**
- le substrat est un document personnel (1) sur lequel on imprime des données personnelles, notamment une photographie de passeport (2) sous forme invertie à l'aide de procédés d'impression par technique numérique, le milieu d'impression étant un toner (8) ou un colorant qui à des températures de laminage développe des propriétés d'une colle,
- **en ce qu'**on lamine à chaud ensuite un film (3) diffractif estampé à chaud sans revêtement de colle sur le document personnel (1) imprimé et on retire de nouveau le film support (4),
- et pour finir, on fait rouler un film adhérent (9) sur la surface du substrat, avec une force de collages < 10 N/cm, pour éliminer des restes de film (7) non adhérents.

2. Procédé selon la revendication 1, **caractérisé en ce que** le toner (8) ou le colorant développe des propriétés de colle dans l'ordre de température de 110 à 150 °C.

3. Procédé selon la revendication 1, **caractérisé en ce qu'**on imprime les données personnelles et la photographie de passeport (2) par procédé de thermo-transfert ou d'impression laser avec un toner monochrome ou transparent d'une résolution de >/=200 dpi sur le document (1).

4. Procédé selon la revendication 1, **caractérisé en ce que** la couche décorative (6) du film diffractif estampé à chaud est métallisée ou revêtue d'un diélectrique transparent à haute réfraction.

5. Procédé selon la revendication 1, **caractérisé en ce que** la couche pelliculable (5) du film (3) estampé à chaud fait preuve d'une force de séparation de < 12 N.

6. Procédé selon la revendication 1, **caractérisé en ce qu'**on utilise un film (3) diffractif estampé à chaud, qui dans la couche décorative (6) comporte dans au moins une zone partielle une grille homogène.

7. Procédé selon la revendication 6, **caractérisé en ce que** des informations holographiques supplémentaires, cachées, lisibles par informatique se trouvent à l'intérieur de la grille diffractive homogène.

8. Procédé selon la revendication 1, **caractérisé en ce qu'**après le premier processus d'impression/d'application et de roulage de film adhérent, peuvent suivre des opérations supplémentaires d'impression et d'application et de roulage de film adhérent, en utilisant des jeux de données d'impression supplémentaires et des films estampés à chaud supplémentaires avec des grilles holographiques différenciées.

9. Procédé selon la revendication 10, **caractérisé en ce qu'**au moins une zone partielle de l'un des films (3) diffractifs estampés à chaud comporte une grille « Zero Order ».

10. Document personnel avec une photographie de passeport (2) diffractive, appliquée numériquement sous forme invertie, à température de laminage, le milieu d'impression directement appliqué sur le document (3) développant des propriétés d'une colle, qui dans une zone partielle présente un effet de couleurs d'arc-en-ciel et dans une deuxième zone partielle, présente un effet défini de changement de couleur, fabriqué selon les revendications 1 à 9.

11. Document de sécurité selon la revendication 10, **caractérisé en ce que** la photographie de passeport (2) est une photographie de passeport diffractive, à couleurs réelles sous un certain angle d'observation.
